# EUROPÄISCHE PATENTSCHRIFT

(11) **EP 3 832 685 B1**
(45) Veröffentlichungstag und Bekanntmachung des Hinweises auf die Patenterteilung: **29.01.2025**
(21) Anmeldenummer: 19213408.8
(22) Anmeldetag: 04.12.2019
(51) Int. Cl.: H01H 33/04, H01H 31/02, H01H 31/28, H01H 33/91, H01H 33/12, H01H 1/42, H01H 1/62

(54) **SCHALTANORDNUNG ZUM TRENNEN EINER LEITENDEN VERBINDUNG**
SWITCHING ARRANGEMENT FOR SEPARATING A CONDUCTIVE CONNECTION
AGENCEMENT DE COMMUTATION PERMETTANT DE COUPER UNE CONNEXION CONDUCTRICE

(43) Veröffentlichungstag der Anmeldung: 09.06.2021
(73) Patentinhaber: Siemens Energy Global GmbH & Co. KG, 81739 München (DE)
(72) Erfinder: Rohmann, Mariusz, 13469 Berlin (DE); Schräder, Dirk, 13158 Berlin (DE)

(56) Entgegenhaltungen:
- CH-A- 341 209
- DE-B- 1 073 061
- DE-C- 681 105

## Beschreibung

Die Erfindung betrifft eine Schaltanordnung zum Trennen einer stromführenden Verbindung, wobei an einem feststehenden Kontakt, dem Nebengegenlager ein Nebenkontakt anliegt. Der Nebenkontakt ist hierbei am Ende eines schwenkbaren Nebenkontaktarms angeordnet und ein Schwenken bewirkt die Trennung der leitenden Verbindung.

Aus dem Stand der Technik sind verschiedene Schaltanordnungen bekannt, bei denen mittels eines schwenkbaren Bauteils eine Trennung der stromleitenden Verbindung bewirkt werden kann. Eine bekannte Ausführungsform, welche der Erfindung zu Grunde liegt, ist aus der DE 16 65 510 C3 bekannt. Eine weitere Schaltanordnung aus dem Stand der Technik ist aus der CH-A-341209 bekannt.

Der offenbarte Hochspannungsschalter weist eine um eine Achse drehbaren Hauptstrombahn auf, welche mit seinem freien Ende in der stromführenden Stellung an einem feststehenden Hauptkontakt anliegt. Auf der Hauptstrombahn ist eine Nebenstrombahn schwenkbar gelagert, wobei die Schwenkachse der Nebenstrombahn geringfügig parallel versetzt zur Schwenkachse der Hauptstrombahn angeordnet ist. Neben dem feststehenden Hauptkontakt ist ein feststehender Nebenkontakt vorhanden, an dem die Nebenstrombahn in stromführender Stellung anliegt. Hierzu ist in der Lagerung der Nebenstrombahn eine Feder angeordnet, welche die Anlage am feststehenden Nebenkontakt bewirkt. Beim Drehen der Hauptstrombahn und damit dem Öffnen der Verbindung vom feststehenden Hauptkontakt wird die Feder gespannt, da die Nebenstrombahn weiterhin am feststehenden Nebenkontakt anliegt und somit an gleicher Schwenkbewegung gehindert wird. Kurz vor dem Erreichen der Endstellung der Hauptstrombahn gleitet die Nebenstrombahn am feststehenden Nebenkontakt vorbei und die Nebenstrombahn wird von der gespannten Feder in die vorherige Stellung relativ zur Hauptstrombahn gezogen. Dabei wird die Verbindung zum feststehenden Nebenkontakt unterbrochen. Somit wird beim Schaltvorgang zunächst eine lichtbogenfreie Trennung vom Hauptkontakt ermöglicht. Anschließend erfolgt erst die Trennung vom feststehenden Nebenkontakt.

Wenngleich die über den feststehenden Nebenkontakt geleiteten Ströme beim Schaltvorgang geringer sind und somit der beim Trennen auftretende Lichtbogen geringer ist als es dieser bei einem einzelnen Hauptschalter wäre, so führt jeder Schaltvorgang mit dem entstehenden Lichtbogen zu einer Schädigung des feststehenden Nebenkontaktes bzw. der Nebenstrombahn.

Aufgabe der vorliegenden Erfindung ist es daher das Auftreten von Lichtbögen beim Schaltvorgang zu verringern.

Die gestellte Aufgabe wird durch eine erfindungsgemäße Ausführungsform einer Schaltanordnung nach der Lehre des Anspruchs 1 gelöst. Vorteilhafte Ausführungsformen sind Gegenstand der Unteransprüche.

Die gattungsgemäße Schaltanordnung dient zum Trennen einer elektrisch leitenden Verbindung und umfasst zunächst einmal ein feststehendes Nebengegenlager sowie einen bewegbaren Nebenkontaktarm. Der Nebenkontaktarm liegt hierbei in einer Kontaktstellung mit einem am freien Ende angeordneten Nebenkontakt am Nebengegenlager an und stellt somit die stromführende Verbindung der Schaltanordnung her.

Der Nebenkontaktarm weist hierbei am zum Nebenkontakt gegenüberliegenden Ende eine Nebenschwenkachse auf, um die der Nebenkontaktarm schwenkbar ist. Hierbei ist vorgesehen, dass der Nebenkontaktarm zumindest ausgehend von einer Kontaktstellung bei einer Anlage des Nebenkontaktes am Nebengegenlager um die Nebenschwenkachse in einer ersten Richtung bis zu einer Grenzstellung und in entgegengesetzter Richtung zurück bis in eine Ruhestellung schwenkbar ist. Hierbei ist es möglich, dass die Ruhestellung mit der Kontaktstellung übereinstimmt.

Gleichfalls ist der Nebenkontaktarm quer zur Nebenschwenkachse verstellbar. Dabei ist es möglich, eine geradlinige Verstellbewegung quer zur Nebenschwenkachse und beispielsweise ungefähr quer zu einer Erstreckung des Nebenkontaktarms, wenn sich dieser in der Ausgangsstellung befindet, vorzusehen. Diesbezüglich ist jedoch hervorzuheben, dass die Verstellbarkeit quer zur Nebenschwenkachse neben einer Verschiebung gleichfalls ein Schwenken beinhalten kann und sich die Verstellbewegung insofern aus einer Translation und einer Rotation zusammensetzt. Die Verstellbewegung quer zur Nebenschwenkachse erfolgt hierbei von einer Ausgangsstellung über eine Zwischenstellung bis in eine Freistellung.

Dabei ist vorzusehen, dass mit einer Verstellung des Nebenkontaktarms von der Ausgangsstellung zur Zwischenstellung zugleich ein Schwenken von der Kontaktstellung zur Grenzstellung erfolgt. Damit befindet sich der Nebenkontaktarm bei Erreichen der Zwischenstellung zugleich in der Grenzstellung. Die gleichzeitige Verstellung wird hierbei durch die von der Kontaktstellung bis zur Grenzstellung gegebene Anlage des Nebenkontaktes am Nebengegenlager bewirkt. D.h. die Verstellbewegung ist ohne gleichzeitiges Schwenken nicht möglich.

Hinsichtlich der Positionierung des Nebenkontaktes relativ zum Nebengegenlager in der Ausgangsstellung kann einerseits vorgesehen sein, dass sich der Nebenkontaktarm in der Kontaktstellung befindet und der Kontakt vom Nebenkontakt zum Nebengegenlager gegeben ist.

Alternativ kann vorgesehen sein, dass der Nebenkontakt in der Ausgangsstellung beabstandet zum Nebengegenlager angeordnet ist und sich somit nicht in der Kontaktstellung befindet. In diesem Fall wird die Kontaktstellung bei einem anteilig kurzen Wegstück von der Ausgangsstellung zur Zwischenstellung erreicht. Ein anteilig kurzes Wegstück wird bei weniger als 10% des Weges angenommen. In diesem Fall befindet sich der Nebenkontaktarm in der Ausgangsstellung zugleich in der Ruhestellung.

Bei einer weiteren Verstellung von der Zwischenstellung in Richtung der Freistellung entfernt sich der Nebenkontakt zunehmend vom Nebengegenlager und der stromführende Kontakt wird unterbrochen. Zugleich schwenkt der Nebenkontaktarm zurück, so dass kurz vor, mit oder kurz nach dem Erreichen der Freistellung der Nebenkontaktarm mit der gleichzeitigen Schwenkbewegung um die Nebenschwenkachse in die Ruhestellung gelangt.

Mit dem Ablösen des Nebenkontaktes vom Nebengegenlager in der Zwischenstellung/Grenzstellung tritt üblicherweise (in Abhängigkeit von den anliegenden Spannungen und Strömen) ein Lichtbogen zwischen dem Nebenkontakt und dem Nebengegenlager auf. Zur Reduzierung dieses Effektes bzw. Reduzierung der Dauer des Lichtbogens ist erfindungsgemäß vorgesehen, dass am Nebenkontaktarm zumindest im Bereich des Nebenkontaktes ein Strömungselement angeordnet wird. Dabei ist das Strömungselement derart auszuführen, dass bei einem Schwenken des Nebenkontaktarms um die Nebenschwenkachse eine Luftströmung auf das freie Ende des Nebenkontaktes und somit auf den Lichtbogen bewirkt wird. Hierzu stellt das Strömungselement ein Luftwiderstand gegen die Schwenkbewegung dar, wobei die vom Strömungselement beim Schwenken verdrängte Luft entsprechend möglichst auf das Ende des Nebenkontaktes zu leiten ist (und möglichst nicht beabstandet vom freien Ende über oder unter dem Nebenkontakt vorbeiströmt).

Durch die erfindungsgemäße Anordnung eines Strömungselements am schwenkbaren Nebenkontakt wird beim Trennen der Verbindung zum Nebengegenlager eine Luftströmung auf den entstehenden Lichtbogen bewirkt, welcher hierdurch schneller erlischt. Dieses führt zu einer geringeren Schädigung der Schaltanordnung als es bei einer gattungsgemäßen Ausführung der Fall ist. Im Umkehrschluss wird hierdurch die zulässige Spannung bzw. der zulässige Strom beim Trennvorgang erhöht und somit erweitert sich der Anwendungsbereich der jeweiligen Ausführung gegenüber der gattungsgemäßen Lösung.

Das Strömungselement soll bestimmungsgemäß einen Luftstrom auf das freie Ende des Nebenkontaktarms leiten. Insofern ist eine Anordnung erforderlich, die wirksam ist um entsprechende Luftbewegung abweichend von einer Ausführung ohne Strömungselement bewirken zu können. Diesbezüglich wird in einer ersten vorteilhaften Ausführungsform das Strömungselement auf einer in Richtung der Nebenschwenkachse liegenden Seite am Nebenkontakt angeordnet. Besonders vorteilhaft ist es jedoch, wenn das Strömungselement beidseitig in Richtung der Nebenschwenkachse am Nebenkontakt angeordnet ist. Diesbezüglich ist es unerheblich, ob das Strömungselement von einem Bauteil gebildet wird oder mehrteilig ausgeführt ist.

Eine vorteilhafte Verdrängung der Luft beim Schwenken des Nebenkontaktarms wird erzielt, wenn das Strömungselement auf der in Kontaktstellung zum Nebengegenlager weisenden Seite eine flache und/oder schaufelartige Gestalt aufweist. Hierbei erstreckt sich folglich das Strömungselement in Längsrichtung des Nebenkontaktarms sowie in Richtung der Nebenschwenkachse. Somit kann die Luft beim Schwenken des Nebenkontaktarms vorteilhaft in Längsrichtung des Nebenkontaktarms auf das freie Ende des Nebenkontaktes geleitet werden.

Zur Gewährleistung des vorgesehenen Stromflusses vom Nebenkontakt zum Nebengegenlager unter Vermeidung undefinierter Stromflüsse ist das Strömungselement in vorteilhafter Weise aus einem nicht leitenden Material hergestellt.

Weiterhin ist es erforderlich, dass das Strömungselement eine hinreichende wirksame Größe aufweist, demgegenüber jedoch nicht unnötig die Schwenkbewegung aufgrund des Luftwiderstandes behindert. Hierzu wird die bei einer Schwenkbewegung entgegenstehende wirksame Widerstandsfläche FS betrachtet, d.h. bei einer rechteckigen Gestalt die Fläche gebildet von dem Produkt aus der Länge in Richtung der Längsrichtung des Nebenkontaktarms multipliziert mit der wirksamen Breite in Richtung der Nebenschwenkachse. Zum Verhältnis wird hierzu eine Nebenarmlänge LN als der Abstand von der Nebenschwenkachse bis zum Ende des Nebenkontaktes betrachtet. Wenngleich der Nebenkontakt nur einen geringfügigen Beitrag liefert, so wird dieser, insofern sich das Strömungselement im Bereich des Nebenkontaktes befindet, in die Berücksichtigung der wirksamen Widerstandsfläche FS mit einbezogen.

Hierbei ergibt sich in vorteilhafter Weise eine Widerstandsfläche FS gemäß der Formel: $FS \geq 0,0005 * LN * LN .$

In besonders vorteilhafter Weise beträgt die Widerstandsfläche zumindest: $FS \geq 0,001 * LN * LN .$

Demgegenüber sollte die Widerstandsfläche nicht größer sein als: $FS \leq 0,01 * LN * LN .$

In besonders vorteilhafter Weise beträgt die Widerstandsfläche höchstens: $FS \leq 0,04 * LN * LN .$

Ein Strömungselement in dieser Größenordnung stellt einen besonders vorteilhaften Kompromiss zwischen der gewünschten Luftströmung auf das freie Ende des Nebenkontaktes zur Bekämpfung eines Lichtbogens unter Vermeidung eines unnötigen Luftwiderstandes zur Gewährleistung einer schnellen Schwenkbewegung dar.

Zur Realisierung der Schwenkbewegung des Nebenkontaktarms weist die Schaltanordnung ein Nebenschwenklager auf, an dem der Nebenkontaktarm schwenkbar gelagert ist. Somit definiert das Nebenschwenklager die Nebenschwenkachse.

Gattungsgemäß ist vorgesehen, dass bei Überschreiten der Zwischenstellung ein unmittelbares Zurückschwenken des Nebenkontaktarms erfolgt. Hierzu wird eine Spannvorrichtung eingesetzt, welche bei einem Schwenken des Nebenkontaktarms ausgehend von der Kontaktstellung in die Grenzstellung gespannt wird. Erfolgt das Überschreiten der Grenzstellung aufgrund der Bewegung über die Zwischenstellung hinaus bewirkt die Spannvorrichtung das Zurückschwenken des Nebenkontaktarms.

Die Spannvorrichtung kann hierbei unterschiedlich ausgeführt sein, wobei in bevorzugter Ausführung diese im und/oder am Nebenschwenklager angeordnet wird. Beispielsweise kann eine Drehfeder eingesetzt werden.

Um erneut einen Kontakt herstellen zu können, ist es erforderlich, den Nebenkontakt am Nebengegenlager in der entgegengesetzten Richtung vorbei führen zu können. Da in der Regel vorgesehen ist, dass sich der Nebenkontaktarm nicht über die Ruhestellung hinaus schwenken lässt, würde die Rückführung der Verstellbewegung von der Freistellung in die Ausgangsstellung zu einer Kollision führen. Daher ist vorteilhafte vorgesehen, dass am Nebengegenlager ein Ablenkelement angeordnet ist. Hierzu ist es erforderlich, dass der Nebenkontaktarm entweder einen elastischen Verformungsbereich oder ein Knickgelenk aufweist, welcher bzw. welches eine Verstellung des Nebenkontakt des in Richtung der Nebenschwenkachse über das Nebengegenlager ermöglicht. Insofern ist eine Gelenksachse des Knickgelenks senkrecht zur Nebenschwenkachse auszurichten. Hierbei hat das Ablenkelement die Aufgabe den Nebenkontakt bei der Bewegung in die Ausgangsstellung über das Nebengegenlager hinweg zu führen.

Da das Ablenkelement sowie das erfindungsgemäße Strömungselement im Bereich des Nebenkontaktes angeordnet sind, ist vorteilhaft vorgesehen, dass das Strömungselement abschnittsweise bei entsprechender Verstellbewegung zurück in die Ausgangsstellung auf dem Ablenkelement zur Auflage kommt. Es kann jedoch auch vorgesehen sein, dass das Strömungselement so ausgeführt wird, dass der Nebenkontakt unmittelbar auf dem Ablenkelement zur Auflage kommt.

Um sicherzustellen, dass mit dem Ende der Verstellbewegung zurück zur Ausgangsstellung der Nebenkontakt nicht am Ablenkelement hängen bleibt, ohne dass dieser die Kontaktstellung einnehmen kann, ist es weiterhin vorteilhaft, wenn entweder der Nebenkontaktarm über die Ausgangsstellung hinaus bis in eine Betriebsstellung verstellbar oder alternativ über die Kontaktstellung hinaus bis in eine Endstellung schwenkbar ist. In beiden Fällen wird somit ermöglicht, dass der Nebenkontakt nach dem Überqueren des Ablenkelements in Richtung der Nebenschwenkachse in die Kontaktstellung zurückkehren kann. Auf jeden Fall ist hierbei sicherzustellen, dass der Hauptkontakt von der Betriebsstellung bis zur Ausgangsstellung zuverlässig Kontakt zum Hauptgegenlager besitzt.

Wenngleich der schaltbare Nebenkontakt als eigenständige Schaltanordnung Verwendung finden könnte, so ist erfindungsgemäß eine Kombination eines Hauptkontaktes mit dem Nebenkontakt in einer Schaltanordnung zu verwenden. Diese vorteilhafte Schaltanordnung weist zunächst einmal einen Hauptkontaktarm auf, welcher an einem freien Ende den Hauptkontakt umfasst. Am vom Hauptkontakt gegenüberliegenden Ende befindet sich eine Hauptschwenkachse, um die der Hauptkontaktarm von der Ausgangsstellung über die Zwischenstellung bis in die Freistellung schwenkbar ist. Dabei ist die Nebenschwenkachse parallel beanstandet zur Hauptschwenkachse am Hauptkontaktarm angeordnet.

Entsprechend führt ein Schwenken des Hauptkontaktarms zu einer gleichzeitigen Verstellung des Nebenkontaktarms quer zur Nebenschwenkachse aufgrund der Verstellung der Nebenschwenkachse. Zugleich führt die Anlage des Nebenkontakts am Nebengegenlager von der Kontaktstellung bis zur Grenzstellung zu einem zum Hauptkontaktarm gegenläufigen Schwenken um die Nebenschwenkachse.

In der Ausgangsstellung liegt der Hauptkontakt an einem Hauptgegenlager an. Das Hauptgegenlager ist hierbei benachbart zum Nebengegenlager gleichfalls feststehend angeordnet. Beim Schwenken des Hauptkontaktarms entfernt sich der Hauptkontakt vom Hauptgegenlager. Hierzu weist die Schaltanordnung zusätzlich zum Nebengegenlager ein gleichfalls feststehendes, benachbart angeordnetes Hauptgegenlager auf.

Dabei ist vorgesehen, dass bereits ein hinreichender Abstand zwischen dem Hauptkontakt und dem Hauptgegenlager bei Erreichen der Zwischenstellung bzw. bezüglich des Nebenkontaktarm der Grenzstellung vorhanden ist, sodass kein Lichtbogen zwischen dem Hauptkontakt und dem Hauptgegenlager auftreten kann.

Zur Lagerung des Hauptkontaktarms wird ein Hauptschwenklager eingesetzt, mittels dem der Hauptkontaktarm schwenkbar gelagert ist und welcher somit die Hauptschwenkachse definiert.

Ein besonders vorteilhafter Aufbau hinsichtlich der Anordnung des Nebenkontaktarm am Hauptkontaktarm wird durch die Anordnung des Nebenschwenklagers am Hauptkontaktarm erreicht.

In den nachfolgenden Figuren werden zwei beispielhafte Ausführungen für eine Schaltanordnung skizziert. Es zeigen:
- Fig. 1: ein erstes Ausführungsbeispiel mit der Schaltanordnung in der Ausgangsstellung sowie Zwischenstellung;
- Fig. 2: die Schaltanordnung aus Fig. 1 in der Bewegung zur Zwischenstellung / Grenzstellung;
- Fig. 3: die Schaltanordnung aus Fig. 1 in der Zwischenstellung / Grenzstellung;
- Fig. 4: die Schaltanordnung aus Fig. 1 in der Bewegung von der Zwischenstellung / Grenzstellung in die Freistellung / Ruhestellung;
- Fig. 5: die Schaltanordnung aus Fig. 1 in der Freistellung / Ruhestellung;
- Fig. 6: die Schaltanordnung aus Fig. 1 in der Bewegung zur Betriebsstellung;
- Fig. 7: die Schaltanordnung aus Fig. 1 in der Bewegung zur Endstellung;
- Fig. 8: zu einem zweiten Ausführungsbeispiel der Nebenkontakt mit Strömungselement im Detail;
- Fig. 9: das zweite Ausführungsbeispiel in der Ausgangsstellung / Kontaktstellung;
- Fig. 10: die Schaltanordnung aus Fig. 9 in der Bewegung zur Zwischenstellung / Grenzstellung;
- Fig. 11: die Schaltanordnung aus Fig. 9 in der Zwischenstellung / Grenzstellung.

In der Figur 1 wird in einer Draufsicht in Richtung der Nebenschwenkachse 22 das erste Ausführungsbeispiel einer erfindungsgemäßen Schwenkanordnung 01 schematisch skizziert. Zu erkennen ist der Hauptkontaktarm 11, welcher 11 mit dem Hauptschwenklager 13 um die Hauptschwenkachse 12 schwenkbar gelagert ist. Am von der Hauptschwenkachse 12 gegenüberliegenden Ende des Hauptschwenkarms 11 befindet sich ein Hauptkontakt 14. Dieser 14 liegt auf einem feststehenden Hauptgegenlager 04 und somit stellt diese Verbindung die für den Regelfall vorgesehene leitende Verbindung her.

In dieser Darstellung befindet sich der Hauptkontaktarm 11 in der Ausgangsstellung.

Auf dem Hauptkontaktarm 11 befindet sich beabstandet zur Hauptschwenkachse 12 ein Nebenschwenklager 23 mit der Nebenschwenkachse 22, welche 22 parallel zur Hauptschwenkachse 12 ausgerichtet ist**.** Mit dem Nebenschwenklager 23 ist ein Nebenschwenkarm 21 verbunden, welcher 21 entsprechend um die Nebenschwenkachse 22 schwenkbar ist. Mit der Verbindung über das Nebenschwenklager 23 mit dem Hauptkontaktarm 11 führt dessen Schwenken zugleich zu einer Verschiebung des Nebenschwenklagers 23. Am zur Nebenschwenkachse 22 gegenüberliegenden Ende des Nebenkontaktarms 21 ist ein Nebenkontakt 25 angeordnet, welcher 25 an einem feststehenden Nebengegenlager 05 anliegt.

Weiterhin befindet sich der Nebenkontaktarm 21 in dieser Darstellung in der Kontaktstellung.

Weiterhin dargestellt wird in dieser Ansicht die Anordnung einer Spannvorrichtung 24, welche 24 den Nebenkontaktarm 21 mit dem Hauptkontaktarm 11 verbindet.

Wesentlich für die vorliegende Erfindung ist die Anordnung eines Strömungselements 27 am Nebenkontakt 25. Entsprechend der Darstellung in Fig. 1 befindet sich das Strömungselement 27 oberhalb des Nebenkontakts 25 und erstreckt sich in Richtung der Nebenschwenkachse 22.

In der Figur 2 wird nunmehr die Schaltanordnung 01 aus der Fig. 1 in der Bewegung des Hauptkontaktarms 11 zur Zwischenstellung skizziert. Zu erkennen ist der nunmehr vorhandene Abstand zwischen dem Hauptkontakt 14 und dem Hauptgegenlager 04. Demgegenüber liegt der Nebenkontakt 25 unvermindert am Nebengegenlager 05 an und blockiert somit die gleichartige Bewegung des Nebenkontaktarms 21. Aufgrund dessen erfährt das Nebenschwenklager 23 mit dem Nebenkontaktarm 21 einerseits eine Verschiebung auf dem Hauptkontaktarm 11 und anderseits erfolgt ein zum Hauptkontaktarm 11 gegenläufiges Schwenken um die Nebenschwenkachse 22. Dabei erfolgt ein Spannen der Spannvorrichtung 24.

In der Figur 3 wird nunmehr die Zwischenstellung des Hauptkontaktarms 11 und somit des Nebenschwenklagers 23 skizziert, in der sich zugleich der Nebenkontaktarm 11 in der Grenzstellung befindet. Dieses stellt den Übergang da, bis zu dem der Nebenkontakt 25 am Nebengegenlager 05 anliegt. Da mit weiterer Schwenkbewegung des Hauptkontaktarms 11 keine Anlage des Nebenkontaktes 25 am Nebengegenlager 25 gegeben ist erfolgt aufgrund der gespannten Spannvorrichtung 24 ein unvermitteltes Zurückziehen des Nebenkontaktarms 21 zum Hauptkontaktarm 11, wobei sich der Abstand zwischen Nebenkontakt 25 und Nebengegenlager 05 mit - gegenüber dem Abstand vom Hauptkontakt 14 zum Hauptgegenlager 04 - erhöhter Geschwindigkeit vergrößert.

Bei Ablösung des Kontaktes entsteht in vielen Fällen ein Lichtbogen zwischen dem Nebenkontakt 25 und dem Nebengegenlager 25, den es zu eliminieren bzw. zumindest zu reduzieren gilt. Dieses wird mit Hilfe des Strömungselementes bewirkt, welches mit der einsetzenden Schwenkbewegung des Nebenkontaktarms 11 nach Verlassen der Grenzstellung eine Luftströmung auf das freie Ende des Nebenkontakts 25 bewirkt. Der entstehende Lichtbogen wird sozusagen ausgeblasen.

In der nachfolgenden Figur 4 wird die Schwenkanordnung 01 in der weiteren Bewegung mit dem Hauptkontaktarm 11 zwischen der Zwischenstellung und der Freistellung und dem Nebenkontaktarm 21 zwischen der Grenzstellung und der Ruhestellung skizziert.

In der Figur 5 wird exemplarisch die Schwenkanordnung 01 in der Freistellung zugleich Ruhestellung skizziert.

Nicht dargestellt ist in diesem Ausführungsbeispiel das vorteilhafte Ablenkungselement, welches in der Schwenkbewegung zurück aus der Freistellung in die Ausgangsstellung das Passieren des Nebenkontaktes 25 am Nebengegenlager 05 ermöglicht. Um sicherzustellen, dass der Nebenkontakt 25 nicht am Ablenkelement am Ende der Bewegung hängenbleibt und somit nicht in seine Kontaktstellung zurückkehren kann wird der Nebenkontakt bis über das Ablenkelement hinausgeführt. Hierzu skizziert Figur 6 ein Beispiel, bei dem der Hauptkontaktarm 11 bis in eine Betriebsstellung weiter geschwenkt wird. Diesbezüglich ist es unerheblich, ob für den Normalzustand der Stromleitung der Hauptkontaktarm 11 in der hier skizzierten Betriebsstellung oder wieder in die Ausgangsstellung geschwenkt wird. Hier ist in jedem Fall ein Kontakt des Hauptkontaktes 14 zum Hauptgegenlager 04 unabhängig von der Stellung des Hauptkontaktarms 11 von der in Fig. 6 skizzierten Betriebsstellung bis zur in Fig. 1 skizzierten Ausgangsstellung gegeben. Alternativ hierzu skizziert die Figur 7 eine Lösung, bei der der Nebenkontaktarm 21 weiter bis in eine Entstellung geschwenkt wird.

In der Figur 8 wird nunmehr für ein weiteres Ausführungsbeispiel einer erfindungsgemäßen Schaltanordnung 31 der Nebenkontakt 55 mit dem daran angeordneten Strömungselement 57, 58 gebildet in diesem Ausführungsbeispiel von einem an der Oberseite angeordneten Strömungselementteil 57 sowie einem an der Unterseite angeordneten Strömungselementteil 58. In dieser Figur ist vorteilhaft die schaufelartige Gestalt des Strömungselements 57, 58 zu erkennen, welches 57, 58 sich von nahe dem Ende des Nebenkontaktes 55 bis auf den Nebenkontaktarm 51 erstreckt.

In der Figur 9 ist nunmehr das zweite Ausführungsbeispiel der Schaltanordnung 31 in der Ausgangsstellung bzw. Kontaktstellung skizziert. Zu erkennen ist zunächst einmal der Hauptkontaktarm 41, welcher 41 über das Hauptschwenklager 43 um die Hauptlängsachse 42 schwenkbar gelagert ist. Gegenüberliegend befindet sich der Hauptkontakt 44, welcher 44 auf dem feststehenden Hauptgegenlager 34 in der hier dargestellten Ausgangsstellung aufliegt.

Auf dem Hauptkontaktarm 41 ist beanstandet zur Hauptschwenkachse 42 das Nebenschwenklager 53 mit einer Nebenschwenkachse 52 parallel zur Hauptschwingachse 42 angeordnet. Am Nebenschwenkachse 53 ist der Nebenkontaktarm 51 befestigt, welcher 51 über ein Gelenk 56 verfügt. Die Achse des Gelenks 56 ist hierbei senkrecht zur Nebenschwenkachse 52 und quer zur Längserstreckung des Nebenkontaktarms 51 ausgerichtet. Am Ende des Nebenkontaktarms 51 befindet sich der Nebenkontakt 55 an dessen Oberseite und Unterseite sich das Strömungselement 57,58 wie in der vorherigen Figur 8 im Detail dargestellt angeordnet ist. Der Nebenkontakt 55 liegt hierbei in der Kontaktstellung an dem feststehenden Nebengegenlager 35 an.

Schräg oberhalb des Nebengegenlager 35 gegenüberliegend zum Nebenkontakt 55 ist das Ablenkelement 36 angeordnet, über dem 36 beim Zurückschwenken der Anordnung mit dem Hauptkontaktarm 41 und dem Nebenkontaktarm 51 der Nebenkontakt 55 mit dem an der Unterseite angeordneten Teil des Strömungselements 58 hinweggleitet und somit über das Nebengegenlager 35 hinweg geführt wird.

In der nachfolgenden Figur 10 wird die Schaltanordnung 31 in der Schwenkbewegung von der Ausgangsstellung in die Zwischenstellung skizziert. Hierbei befindet sich der Hauptkontakt 44 beanstandet zum Hauptgegenlager 34. demgegenüber liegt unvermindert der Nebenkontakt 55 am Nebengegenlager 35 an.

In der Figur 11 wird die Schaltanordnung 31 in der Zwischenstellung des Hauptkontaktarm 41 und somit zugleich der Grenzstellung des Nebenkontaktarms 51 skizziert. In diesem Zustand löst sich der Kontakt des Nebenkontakts 55 vom Nebengegenlager 35 sodass in nachfolgender Bewegung der Nebenkontaktarm 51 beschleunigt zum Hauptkontaktarm 41 gezogen wird. Mit der einsetzenden Bewegung und der Anordnung des Strömungselements 57,58 am Nebenkontakt 55 wird eine Luftströmung auf das freie Ende des Nebenkontakt 55 bewirkt. Hierdurch wird ein entstehender Lichtbogen beschleunigt ausgelöscht.

## Patentansprüche

1. Schaltanordnung (01,31) zum Trennen einer elektrisch leitenden Verbindung
mit einem feststehenden Hauptgegenlager (04,34) und
mit einem Hauptschwenklager (13), welches (13) eine Hauptschwenkachse (12,42) definiert, und
mit einen Hauptkontaktarm (11,41), welcher (11,41) an einem Ende einen Hauptkontakt (14,44) umfasst und am gegenüberliegenden Ende am Hauptschwenklager (13,43) gelagert ist und um die Hauptschwenkachse (12,42) von der Ausgangsstellung über die Zwischenstellung bis in die Freistellung schwenkbar ist,
mit einem feststehenden Nebengegenlager (05,35) und
mit einem Nebenschwenklager (23,53), welches (23,53) eine Nebenschwenkachse (22,52) definiert, wobei die Nebenschwenkachse (22,52) parallel beabstandet zur Hauptschwenkachse (12,42) am Hauptkontaktarm (11,41) angeordnet ist, und
mit einem Nebenkontaktarm (21,51), welcher (21,51) an einem Ende einen Nebenkontakt (25,55) umfasst und am gegenüberliegenden Ende am Nebenschwenklager (23,53) gelagert ist und um die Nebenschwenkachse (22,52) von einer Kontaktstellung zu einer Grenzstellung und zurück zu einer Ruhestellung schwenkbar ist und von der Nebenschwenkachse (22,52) bis zum Ende des Nebenkontaktes (25,55) eine Nebenarmlänge LN aufweist, und
mit einer Spannvorrichtung (24), welche (24) den Nebenkontaktarm (21) mit dem Hauptkontaktarm (11) verbindet und beim Schwenken des Nebenkontaktarms (21,51) von der Kontaktstellung in die Grenzstellung gespannt wird,
wobei das Nebenschwenklager (23,53) in einer Ebene quer zur Nebenschwenkachse (22,52) von einer Ausgangsstellung über eine Zwischenstellung in eine Freistellung verstellbar ist,
wobei bei einer Verstellung von der Ausgangsstellung zur Zwischenstellung der Nebenkontakt (25,55) am Nebengegenlager (05,35) anliegt und ein Schwenken von der Kontaktstellung zur Grenzstellung erfolgt und
wobei die Spannvorrichtung (24) bei Überschreiten der Zwischenstellung bei einer Verstellung zur Freistellung ein Zurückschwenken des Nebenkontaktarms (21,51) von der Grenzstellung in die Ruhestellung bewirkt und der Nebenkontakt (25,55) zunehmend vom Nebengegenlager (05,35) beabstandet ist,
**dadurch gekennzeichnet,**
**dass** der Nebenkontaktarm (21,51) ein Strömungselement (27,57,58) umfasst, welches (27,57,58) am Nebenkontakt (25,55) angeordnet ist und beim Zurückschwenken eine Luftströmung auf das freie Ende des Nebenkontakts (25,55) bewirkt und eine wirksame Widerstandsfläche FS von zumindest FS = 0,0005 * LN * LN und maximal von FS = 0,01 * LN * LN aufweist, wobei die Widerstandsfläche FS die sich in Längsrichtung des Nebenkontaktarms (21,51) und in Richtung Nebenschwenkachse (22,52) erstreckende Fläche des Strömungselements (27,57,58) ist.

2. Schaltanordnung (01,31,31) nach Anspruch 1,
**dadurch gekennzeichnet,**
**dass** das Strömungselement (27,57,58) in Richtung der Nebenschwenkachse (22,52) beidseitig am Nebenkontakt (25,55) angeordnet ist.

3. Schaltanordnung (01,31) nach Anspruch 1 oder 2,
**dadurch gekennzeichnet,**
**dass** das Strömungselement (27,57,58) zumindest auf derjenigen Seite, mit der der Nebenkontakt (25,55) am Nebengegenlager (05,35) anliegt, eine flache und/oder schaufelartige Gestalt aufweist und sich in einer Längsrichtung des Nebenkontaktarms (21,51) und in der Richtung der Nebenschwenkachse (22,52) erstreckt.

4. Schaltanordnung (01,31) nach einem der Ansprüche 1 bis 3, **dadurch gekennzeichnet,**
**dass** das Strömungselement (27,57,58) aus einem nichtleitenden Material besteht.

5. Schaltanordnung (01,31) nach einem der Ansprüche 1 bis 4, **dadurch gekennzeichnet,**
**dass** die Widerstandsfläche FS zumindest
FS = 0,001 * LN * LN und/oder maximal
FS = 0,004 * LN * LN beträgt.

6. Schaltanordnung (31) nach einem der Ansprüche 1 bis 5, **dadurch gekennzeichnet,**
**dass** die Spannvorrichtung in und/oder am Nebenschwenklager (53) angeordnet ist.

7. Schaltanordnung (01,31) nach einem der Ansprüche 1 bis 6, **dadurch gekennzeichnet,**
**dass** am Nebengegenlager (05,35) ein Ablenkelement (36) angeordnet ist und der Nebenkontaktarm (21,51) einen elastischen Verformungsbereich (26) oder ein Knickgelenk (56) senkrecht zur Nebenschwenkachse (22,52) aufweist, wobei der Nebenkontakt (25,55) bei einer Verstellung in die Ausgangsstellung vom Ablenkelement (36) über das Nebengegenlager (05,35) hinweg geführt wird.

8. Schaltanordnung (01,31) nach Anspruch 7,
**dadurch gekennzeichnet,**
**dass** das Strömungselement (27,57,58) beim Zurückschwenken auf dem Ablenkelement (36) zur Anlage kommt.

9. Schaltanordnung (01,31) nach Anspruch 7 oder 8,
**dadurch gekennzeichnet,**
**dass** der Nebenkontaktarm (21,51) über die Ausgangsstellung hinaus bis in eine Betriebsstellung verstellbar und/oder über die Kontaktstellung hinaus bis in eine Endstellung schwenkbar ist.

10. Schaltanordnung (01,31) nach einem der Ansprüche 1 bis 9,
wobei der Hauptkontaktarm (11,41 um die Hauptschwenkachse (12,42) von der Betriebsstellung über die Zwischenstellung bis in die Freistellung schwenkbar ist.

11. Schaltanordnung (01,31) nach einem der Ansprüche 1 bis 10,
wobei der Hauptkontakt (14,44) in der Ausgangsstellung am Hauptgegenlager (04,34) anliegt und beim Schwenken in die Freistellung zunehmend vom Hauptgegenlager (04,34) beabstandet ist.

## Claims

1. Switching arrangement (01,31) for disconnecting an electrically conductive connection,
having a fixed main counter-bearing (04,34) and having a main pivot bearing (13), which (13) defines a main pivot axis (12,42), and
having a main-contact arm (11,41), which (11,41) comprises a main contact (14,44) at one end and is mounted on the main pivot bearing (13,43) at the opposite end and is pivotable about the main pivot axis (12,42) from the initial position as far as the free position via the intermediate position,
having a fixed secondary counter-bearing (05,35), and
having a secondary pivot bearing (23,53), which (23,53) defines a secondary pivot axis (22,52), wherein the secondary pivot axis (22,52) is positioned on the main contact arm (11,41) parallel to and at a distance from the main pivot axis (12,42), and
having a secondary contact arm (21,51), which (21,51) comprises a secondary contact (25,55) at one end and is mounted on the secondary pivot bearing (23,53) at the opposite end and is pivotable about the secondary pivot axis (22,52) from a contact position to a limit position and back to a rest position and has a secondary-arm length LN from the secondary pivot axis (22,52) as far as the end of the secondary contact (25,55), and
having a tensioning device (24), which (24) connects the secondary contact arm (21) to the main contact arm (11) and is tensioned during the pivoting movement of the secondary contact arm (21,51) from the contact position into the limit position,
wherein the secondary pivot bearing (23,53) is adjustable in a plane transverse to the secondary pivot axis (22,52) from an initial position into a free position via an intermediate position,
wherein, during an adjustment from the initial position to the intermediate position, the secondary contact (25,55) abuts against the secondary counter-bearing (05,35) and a pivoting movement from the contact position to the limit position takes place, and
wherein, when the intermediate position is exceeded during an adjustment to the free position, the tensioning device (24) causes a pivoting-back movement of the secondary contact arm (21,51) from the limit position into the rest position and the secondary contact (25,55) is at an increasing distance from the secondary counter-bearing (05,35),
**characterized**
**in that** the secondary contact arm (21,51) comprises a flow element (27,57,58), which (27,57,58) is arranged on the secondary contact (25,55) and, during the pivoting-back movement, causes air to flow onto the free end of the secondary contact (25,55) and has an effective resistance area FS of at least FS = 0.0005 * LN * LN and at most FS = 0.01 * LN * LN, wherein the resistance area FS is that area of the flow element (27,57,58) which extends in the longitudinal direction of the secondary contact arm (21,51) and in the direction of the secondary pivot axis (22,52).

2. Switching arrangement (01,31,31) according to Claim 1,
**characterized**
**in that** the flow element (27,57,58) is arranged on the secondary contact (25,55) on both sides in the direction of the secondary pivot axis (22,52).

3. Switching arrangement (01,31) according to Claim 1 or 2,
**characterized**
**in that** the flow element (27,57,58), at least on that side by way of which the secondary contact (25,55) abuts against the secondary counter-bearing (05,35), has a flat and/or blade-like design and extends in a longitudinal direction of the secondary contact arm (21,51) and in the direction of the secondary pivot axis (22,52).

4. Switching arrangement (01,31) according to one of Claims 1 to 3,
**characterized**
**in that** the flow element (27,57,58) consists of a non-conductive material.

5. Switching arrangement (01,31) according to one of Claims 1 to 4,
**characterized**
**in that** the resistance area FS is at least
FS = 0.001 * LN * LN and/or at most
FS = 0.004 * LN * LN.

6. Switching arrangement (31) according to one of Claims 1 to 5,
**characterized**
**in that** the tensioning device is arranged in and/or on the secondary pivot bearing (53).

7. Switching arrangement (01,31) according to one of Claims 1 to 6,
**characterized**
**in that** a deflecting element (36) is arranged on the secondary counter-bearing (05,35), and the secondary contact arm (21,51) has an elastic deformation region (26) or an articulated joint (56) perpendicularly to the secondary pivot axis (22,52), wherein, during an adjustment into the initial position, the secondary contact (25,55) is guided over the secondary counter-bearing (05,35) by the deflecting element (36).

8. Switching arrangement (01,31) according to Claim 7,
**characterized**
**in that**, during the pivoting-back movement, the flow element (27,57,58) comes into abutment with the deflecting element (36).

9. Switching arrangement (01,31) according to Claim 7 or 8,
**characterized**
**in that** the secondary contact arm (21,51) is adjustable beyond the initial position as far as an operating position and/or is pivotable beyond the contact position as far as an end position.

10. Switching arrangement (01,31) according to one of Claims 1 to 9,
wherein the main contact arm (11,41 is pivotable about the main pivot axis (12,42) from the operating position as far as the free position via the intermediate position.

11. Switching arrangement (01,31) according to one of Claims 1 to 10,
wherein the main contact (14,44) abuts against the main counter-bearing (04,34) in the initial position and, during the pivoting movement into the free position, is at an increasing distance from the main counter-bearing (04,34).

## Revendications

1. Agencement (01, 31) de coupure pour la coupure d'une connexion conductrice de l'électricité,
comprenant un contre palier (04, 34) principal fixe et un palier (13) de pivotement principal, qui (13) définit un axe (12, 42) de pivotement principal, et
comprenant un bras (11, 41) de contact principal, qui (11, 41) comprend, à une extrémité, un contact (14, 44) principal et qui, à l'autre extrémité, est monté sur le palier (13, 43) de pivotement principal et peut pivoter autour de l'axe (12, 42) de pivotement principal de la position initiale à la position libre en passant par la position intermédiaire, comprenant un contre palier (05, 35) auxiliaire fixe et comprenant un palier (23, 53) de pivotement auxiliaire, qui (23, 53) définit un axe (22, 52) de pivotement auxiliaire, dans lequel l'axe (22, 52) de pivotement auxiliaire est disposé sur le bras (11, 41) de contact principal, à distance en lui étant parallèle, de l'axe (12, 42) de pivotement principal, et
comprenant un bras (21, 51) de contact auxiliaire, qui (21, 51) comprend, à une extrémité, un contact (25, 55) auxiliaire et, à l'extrémité opposée, est monté sur le palier (23, 53) de pivotement auxiliaire et peut pivoter autour de l'axe (22, 52) de pivotement auxiliaire d'une position de contact à une position limite et revenir à une position de repos, et a une longueur LN de bras auxiliaire de l'axe (22, 52) de pivotement auxiliaire à l'extrémité du contact (25, 55) auxiliaire, et comprenant un dispositif (24) de blocage, qui (24) relie le bras (21) de contact auxiliaire au bras (11) de contact principal et qui, lors du pivotement du bras (21, 51) de contact auxiliaire, est bloqué de la position de contact à la position limite,
dans lequel le palier (23, 53) de pivotement auxiliaire peut être déplacé dans un plan, transversalement à l'axe (22, 52) de pivotement auxiliaire, d'une position initiale à une position libre en passant par une position intermédiaire,
dans lequel, lors d'un déplacement de la position initiale à la position intermédiaire, le contact (25, 55) auxiliaire s'applique au contre palier (05, 35) auxiliaire et il s'effectue un pivotement de la position de contact à la position limite, et
dans lequel le dispositif (24) de blocage, lorsque la position intermédiaire est dépassée, lors d'un déplacement vers la position libre, provoque un pivotement en retour du bras (21, 51) de contact auxiliaire de la position limite à la position de repos et le contact (25, 55) auxiliaire est à distance croissante du contre palier (05, 35) auxiliaire, **caractérisé**
**en ce que** le bras (21, 51) de contact auxiliaire comprend un élément (27, 57, 58) d'écoulement, qui (27, 57, 58) est monté sur le contact (25, 55) auxiliaire et qui, lors du pivotement de retour, provoque un écoulement d'air sur l'extrémité libre du contact (25, 55) auxiliaire et a une surface FS de résistance efficace d'au moins FS = 0,0005 * LN * LN et au maximum de FS = 0,01 * LN * LN, dans lequel la surface FS de résistance est la surface de l'élément (27, 57, 58) d'écoulement s'étendant dans la direction longitudinale du bras (21, 51) contact auxiliaire et dans la direction de l'axe (22, 52) de pivotement auxiliaire.

2. Agencement (01, 31, 31) de coupure suivant la revendication 1,
**caractérisé**
**en ce que** l'élément (27, 57, 58) d'écoulement est monté des deux côtés, dans la direction de l'axe (22, 52) de pivotement auxiliaire, sur le contact (25, 55) auxiliaire.

3. Agencement (01, 31) de coupure suivant la revendication 1 ou 2,
**caractérisé**
**en ce que** l'élément (27, 57, 58) d'écoulement a, au moins du côté par lequel le contact (25, 55) auxiliaire s'applique au contre palier (05, 35) auxiliaire, une forme plate et/ou de type en aube et s'étend dans une direction longitudinale du bras (21, 51) de contact auxiliaire et dans le direction de l'axe (22, 52) de pivotement auxiliaire.

4. Agencement (01, 31) de coupure suivant l'une des revendications 1 à 3,
**caractérisé**
**en ce que** l'élément (27, 57, 58) d'écoulement est en un matériau non conducteur.

5. Agencement (01, 31) de coupure suivant l'une des revendications 1 à 4,
**caractérisé**
**en ce que** la surface FS de résistance s'élève au moins à
FS = 0,001 * LN * LN et/ou au maximum
FS = 0,004 * LN * LN.

6. Agencement (31) de coupure suivant l'une des revendications 1 à 5,
**caractérisé**
**en ce que** le dispositif de blocage est disposé dans et/ou sur le palier (53) de pivotement auxiliaire.

7. Agencement (01, 31) de coupure suivant l'une des revendications 1 à 6,
**caractérisé**
**en ce que**, sur le contre palier (05, 35) auxiliaire, est monté un élément (36) de déviation et le bras (21, 51) de contact auxiliaire a une partie (26) de déformation élastique ou une articulation (56) coudée perpendiculairement à l'axe (22, 52) de pivotement auxiliaire, dans lequel le contact (25, 55) auxiliaire est, lorsqu'il vient dans la position initiale, guidé par l'élément (36) de déviation en allant au-delà du contre palier (05, 35) auxiliaire.

8. Agencement (01, 31) de coupure suivant la revendication 7,
**caractérisé**
**en ce que** l'élément (27, 57, 58) d'écoulement vient, lors du pivotement de retour, s'appliquer à l'élément (36) de déviation.

9. Agencement (01, 31) de coupure suivant la revendication 7 ou 8,
**caractérisé**
**en ce que** le bras (21, 51) de contact auxiliaire peut être déplacé au-delà de la position initiale jusque dans une position de fonctionnement et/ou peut pivoter au-delà de la position de contact jusqu'à une position finale.

10. Agencement (01, 31) de coupure suivant l'une des revendications 1 à 9,
dans lequel le bras (11, 41) de contact principal peut pivoter autour de l'axe (12, 42) de pivotement principal de la position de fonctionnement à la position libre en passant par la position intermédiaire.

11. Agencement (01, 31) de coupure suivant l'une des revendications 1 à 10,
dans lequel le contact (14, 44) principal s'applique dans la position initiale au contre palier (04, 34) principal et, lors du pivotement dans la position libre, est à distance croissante du contre palier (04, 34) principal.
